# EUROPÄISCHE PATENTSCHRIFT

(11) **EP 2 333 160 B1**
(45) Veröffentlichungstag und Bekanntmachung des Hinweises auf die Patenterteilung: **03.04.2013**
(21) Anmeldenummer: 11158516.2
(22) Anmeldetag: 27.05.2009
(51) Int. Cl.: E01F 15/08

(54) **Verkehrsleiteinrichtung**
Traffic guidance device
Dispositif de guidage de la circulation

(30) Priorität: 04.06.2008 DE 102008002666; 06.02.2009 DE 202009000152 U
(43) Veröffentlichungstag der Anmeldung: 15.06.2011
(62) Teilanmeldung aus: 09757937.9
(73) Patentinhaber: Heinz Schnorpfeil Bau Gmbh, 56253 Treis-Karden (DE)
(72) Erfinder: Tiemann, Andreas, 56235 Ransbach-Baumbach (DE)
(74) Vertreter: Hennicke, Ernst Rüdiger

(56) Entgegenhaltungen:
- EP-A1- 1 063 357
- FR-A1- 2 825 728
- GB-A- 2 219 332
- US-A- 5 975 793
- US-A- 6 164 865

## Beschreibung

Die Erfindung betrifft eine Verkehrsleiteinrichtung mit in Wandlängsrichtung hintereinander angeordneten Verkehrsleiteinrichtungsabschnitten wie beispielsweise Betonwandelementen oder Ortbetonwänden, die an ihren Stirnseiten mittels Verbindungseinrichtungen untereinander verbunden bzw. verbindbar sind, wobei die Verbindungseinrichtung mindestens eine Nut-Feder-Verbindung mit einer sich im Wesentlichen vertikal erstreckenden Einsteckfeder an einer Stirnseite eines Verkehrsleiteinrichtungsabschnitts und einer in Lage und Abmessungen an die Einsteckfeder angepassten Einstecknut an einer Stirnseite eines angrenzenden Verkehrsleiteinrichtungsabschnitts aufweist, wobei die in die zugehörige Einstecknut einfassende Einsteckfeder in ihrer eingesteckten Lage verriegelbar ist.

Verkehrsleiteinrichtungen können beispielsweise als aus einzelnen Wandelementen als Fertigbauteilen zusammengesetzte Verkehrsleitwände aufgebaut sein, wie sie insbesondere im Baustellenbereich auf Autobahnen oder anderen stark befahrenen Straßen Verwendung finden. Dort werden sie meist für einen vorübergehenden Zeitraum aufgebaut, um die räumlich dicht nebeneinander verlaufenden Fahrbahnen voneinander abzugrenzen und dafür Sorge zu tragen, dass auch im Fall eines Unfalls ein Fahrzeug von einer Fahrbahn nicht auf die Gegenfahrbahn gelangen kann.

Für solche temporär aufgestellten Verkehrsleitwände kommen meistens massive Betonwandelemente zum Einsatz, die einen verbreiterten Fuß zur Gewährleistung einer ausreichend breiten Aufstandsfläche haben und sich zu ihrem Kopfbereich hin verjüngen. An ihren Stirnseiten sind die Wandelemente mit Verbindungseinrichtungen versehen, so dass je zwei aufeinanderfolgende Wandelemente aneinandergekoppelt werden können und die Verkehrleitwand somit eine lange Kette mit den Wandelementen als Kettengliedern bildet.

Die Verbindung der Wandelemente untereinander ist wichtig, um sicherzustellen, dass bei einem seitlichen Anprall eines Fahrzeuges gegen die Verkehrsleitwand diese nicht seitlich aufbricht, sondern die Verkehrsströme weiterhin zuverlässig voneinander trennt und das verunfallte Fahrzeug in Längsrichtung der Wand führt. Trotz des hohen Gewichts der auf der Fahrbahn oder dgl. aufgestellten und untereinander verbundenen Wandelemente kann es aber bei einem Unfall, insbesondere mit einem schweren Fahrzeug, bei einem großen Anprallwinkel und/oder hoher Geschwindigkeit des verunfallenden Fahrzeuges dazu kommen, dass die Leitwand im Bereich des Anprallortes seitlich stark versetzt wird, womit eine nicht zu unterschätzende Gefährdung des Gegenverkehrs bzw. des Verkehrs auf der anderen Seite der Verkehrsleitwand einhergeht. Dies ist darauf zurückzuführen, dass die bekannten Verkehrsleitwände, deren Wandelemente kettengliedartig und somit in einem vergleichsweise großen Winkelbereich gelenkig miteinander verbunden sind, aufgrund dieser Gestaltung in ihrer Längsrichtung eine vergleichsweise geringe Steifigkeit aufweisen.

Neben derartigen aus Betonfertigteilen errichteten Verkehrsleiteinrichtungen gibt es aber auch andere Sicherungssysteme, beispielsweise Wände, die aus Stahlbauteilen errichtet werden einschließlich der "klassischen" Leitplankenkonstruktionen, bei denen horizontal verlaufende Profilschienen aus Stahl an im Boden verankerten, vertikalen Haltepfosten angeschlagen sind.

Um im Verbindungsbereich zweier Wandelemente die seitliche Auslenkung der Leitwand im Fall des Anpralls eines Fahrzeuges möglichst gering zu halten, ist vorgeschlagen worden, je zwei aneinander angrenzende Wandelemente formschlüssig miteinander zu verriegeln, indem an der Unterseite der Wandelemente eine in Wandlängsrichtung verlaufende Nut vorgesehen wird, in die ein auf der Fahrbahn zuvor angeordnetes Stahlprofil federartig einfasst und hierdurch eine Gelenkbeweglichkeit zwischen den beiden miteinander verbundenen Wandelementen unterbindet (WO 2007/051 219). Diese Anordnung hat aber den Nachteil, dass ein zusätzliches Bauelement, nämlich das Stahlprofilelement, als Verbindungsteil vorgesehen werden muss, das dann bei der Montage der Wand zunächst lagegenau auf der Fahrbahn abgelegt werden muss, um anschließend die Wandelemente darüber aufstellen zu können. Es muss auch mit verhältnismäßig aufwendigen Mitteln dafür Sorge getragen werden, dann sich die Wandelemente auch im Falle eines Unfalls nicht von dem Verbindungselement abheben und hierdurch aus der formschlüssigen Verriegelung lösen lassen, denn sonst geht die Verkehrsleitwand an dieser Verbindungsstelle auf mit der hiermit verbundenen Gefährdung des Verkehrs.

Neben aus einzelnen Fertigelementen bestehenden Verkehrsleitwänden, die oft nur für einen vorübergehenden Zeitraum aufgestellt werden, werden für eine permanente Verkehrswegbegrenzung an Autobahnen und anderen Straßen in zunehmendem Maße Wände aus Ortbeton errichtet. All die verschiedenen Bauformen von Verkehrsleitwänden und -sicherungseinrichtungen, die dafür Sorge tragen sollen, dass ein verunfallendes Fahrzeug nicht aus der Trassenführung des Verkehrswegs seitlich ausbrechen kann, sondern im wesentlichen parallel zur Straße geführt und auf dieser gehalten wird, sollen nachfolgend im Sinne der Erfindung als unter den Begriff "Verkehrsleiteinrichtung" oder "Verkehrsleiteinrichtungsabschnitt" fallend angesehen werden.

Die EP 1 083 264 A1 beschreibt eine Betonleitwand , bei der Verbindungseinrichtungen aus an den Stirnseiten der Wandelemente angeordneten Hakenleisten bestehen, die im montierten Zustand der Wandelemente ineinander fassen, um die Wandelemente miteinander zu verriegeln. Die Ausgestaltung der Hakenleisten bewirkt dabei eine gelenkige Verbindung der Wandelemente untereinander, so dass die erwünschte Steifigkeit der Betonleitwand mit solchen Verbindungseinrichtungen nicht erreichbar ist. Dasselbe Problem tritt auch bei der aus der EP 641 893 B1 bekannten Verkehrsleitwand auf, bei der die Wandelemente stirnseitig mit Verbindungsschienen mit einer hinterschnittenen, im Schnitt etwa T-förmigen Nut versehen sind und ein I-Profil von oben in die einander gegenüberliegenden Verbindungschienen zweier aneinander angrenzenden Wandelemente zu deren Verriegelung miteinander geschoben ist. Auch bei dieser Verbindungsart besteht ein vergleichsweise großes Bewegungsspiel zwischen den Wandelementen; darüber hinaus hat es sich als nachteilig erwiesen, dass ein zusätzliches Verbindungsteil in Form des I-Profilträgers erforderlich ist, um die Wandelemente miteinander zu verbinden

Insbesondere in der Bauphase einer Autobahn oder einer anderen Straße kommt es zu Situationen, in denen Verkehrsleiteinrichtungsabschnitte verschiedener Bauformen aneinander angrenzen, beispielsweise ortsfest in Ortbeton errichtete Verkehrsleitwände und flexibel aufstellbare Wandabschnitte aus Fertigteilen. Der Anschluss eines ersten Verkehrsleiteinrichtungsabschnitts an einem Verkehrsleiteinrichtungsabschnitt, insbesondere die Verbindung von Verkehrsleiteinrichtungsabschnitten unterschiedlicher Bauart wie beispielsweise eines aus Fertigwandelementen errichteten Wandabschnitts an einer ortfesten Wand aus Ortbeton, ist bislang nicht zufriedenstellend gelöst und die Erfindung hat es sich zur Aufgabe gemacht, eine weitgehend universell einsetzbare Verbindungsvorrichtung zu schaffen, die einen sicheren Anschluss zwischen zwei Wandelementen oder Verkehrsleiteinrichtungsabschnitten insbesondere auch solcher unterschiedlicher Bauart schafft, wobei die Verbindung einfach und schnell herstellbar und eine Beweglichkeit der Wandelemente bzw. Wandabschnitte relativ zueinander weitestgehend unterbunden sein soll.

Die US-A-6 464 865 zeigt eine Verkehrsleiteinrichtung gemäß dem Oberbegriff des Anspruchs 1.

Die oben genannte Aufgabe wird mit der Erfindung dadurch gelöst, dass die Hakenausnehmung eine gebogene oder keilförmig geneigte Haltefläche aufweist. Beim Aufstellen der Verkehrsleiteinrichtung wird das eine Verkehrsleiteinrichtungselement dann von oben entlang der Stirnseite des angrenzenden Elements so abgelassen, dass die Einsteckfeder in die Einstecknut einfasst und die Hakenausnehmung in Eingriff mit dem Riegelteil kommt und die beiden Wandelemente hierdurch miteinander verriegelt. Durch die gebogene oder keilförmige Haltefläche wird dabei die vertikale Absenkbewegung des einen Wandelements in eine Längsbewegung umgesetzt, d.h. die Wandelemente bewegen sich in Wandlängsrichtung aufeinander zu, zweckmäßig bis ihre Stirnseiten aneinander stoßen. Um hier einen möglichst großflächigen stirnseitigen Kontakt der miteinander verriegelten Wandelemente zu gewährleisten, ist es möglich, zwischen den einander zugewandten Stirnseiten der Wandelemente Ausgleichselemente, beispielsweise in Form von Elastomer- oder Geotextilpuffern, Gummi-oder Kunststoffplatten o.dgl. vorzusehen. Mit derartigen Ausgleichselementen kann auch der möglicherweise entstehenden Problematik eine Doppelpassung begegnet werden, die in Einzelfällen dazu führen kann, das die Stirnseiten der Wandelemente schon fest aneinander stoßen, bevor das abgesenkte Wandelement sicher und vollständig am Boden aufsteht, somit also praktisch in der Luft hängt. Hier sorgen die Ausgleichselemente - verbunden mit ausreichend Luft zwischen den eigentlichen Stirnseiten der Wandelemente - aufgrund ihrer Elastizität dafür, dass jedes Wandelement immer sicher auf dem Untergrund aufsteht. Die durch die haken- oder keilartige, formschlüssige Verriegelung erzeugte Zugbandwirkung führt zu einer hervorragenden Steifigkeit der erzeugten Verbindung insbesondere auch quer zur Wandlängsrichtung.

Die Anordnung kann so getroffen sein, dass die Einstecknut und die Einsteckfeder direkt fest an den Betonwandelementen ausgebildet sind, indem sie beispielsweise als Stahlprofile bei der Produktion von Betonwandelementen, die erfindungsgemäß ausgestaltet werden, unmittelbar an deren Stirnseiten mit ein- bzw. angegossen werden. Als besonders vorteilhaft hat es sich für viele Anwendungsfälle jedoch erwiesen, wenn die Nut und Feder aufweisenden Verbindungseinrichtungen an einem ersten, am ersten Verkehrsleiteinrichtungsabschnitt anzuordnenden und festlegbaren Verbinderteil und einem zweiten Verbinderteil angeordnet sind, das an dem zweiten Verkehrsleiteinrichtungsabschnitt anzuordnen und festlegbar ist, wobei die beiden Verbinderteile dann miteinander mittels der an ihren zueinander weisenden Stirnseiten angeordneten Einsteckfeder und Einstecknut formschlüssig verriegelbar sind. Die Verwendung derartiger Verbinderteile gestattet es in besonders einfacher Weise, auch bestehende Leitwandabschnitte, beispielsweise eine schon errichtete Ortbetonwand, an einen folgenden Wandabschnitt anzuschließen. Hierzu ist es besonders vorteilhaft, wenn das erste Verbinderteil und/oder das zweite Verbinderteil an die Form des jeweiligen Verkehrsleiteinrichtungsabschnitts angepasst ist/sind, beispielsweise indem das erste Verbinderteil und/oder das zweite Verbinderteil als an die Kontur des jeweils zugehörigen ersten und/oder zweiten Verkehrsleiteinrichtungsabschnitts angepasster Hüllschuh ausgestaltet ist/sind.

Der an die Kontur des jeweiligen Verkehrsleiteinrichtungsabschnitts, beispielsweise eines endseitigen Wandelements eines aus Einzelelementen aufgebauten "mobilen" Wandabschnitts, angepasste Hüllschuh umfasst oder überfasst den jeweiligen Verkehrsleiteinrichtungsabschnitt an seinem stirnseitigen Ende formschlüssig und unterbindet somit zuverlässig eine Gelenkbeweglichkeit im Stoßbereich zum anderen Verkehrsleiteinrichtungsabschnitt, der aus einer Ortbetonwand bestehen kann. Die Anordnung kann so getroffen sein, dass das erste Verbinderteil und/oder das zweite Verbinderteil als fest am jeweiligen Verkehrsleiteinrichtungsabschnitt angeordnete oder montierbare Haube aus Stahlblech ausgestaltet ist. Wenn der eine Verkehrsleiteinrichtungsabschnitt von einer Ortbetonwand gebildet wird, ist es in vorteilhafter Weise möglich, dass das entsprechende Verbinderteil am stirnseitigen Ende der Ortbetonwand nach Art einer verlorenen Schalung an dieser anbetoniert ist. Das anbetonierte Verbinderteil kann dabei als massiver Anschlussblock ausgebildet sein, wobei es sich in der Praxis als besonders vorteilhaft erwiesen hat, diesen Anschlussblock als Startpunkt für die in Ortbeton zu errichtende Wand zu definieren.

Wenn wenigstens der eine der beiden Verkehrsleiteinrichtungsabschnitte von einem Wandelement einer aus mehreren Wandelementen errichteten mobilen Verkehrsleitwand gebildet wird, ist es zweckmäßig, wenn das jeweilige Verbinderteil an dem endseitigen Wandelement mittels dieses quer durchsetzenden Verriegelungsbolzen arretierbar ist. Die Einstecknut bzw. -feder sind - wie bereits angedeutet - bei dieser Gestaltung der Verbinderteile an deren Stirnseiten angeordnet bzw. bevorzugt einstückig ausgeformt.

Mit der erfindungsgemäßen Nut-Feder-Verbindung, bei der sich die Einstecknut und die Einsteckfeder in Vertikalrichtung erstrecken, lassen sich die Leiteinrichtungsabschnitte einfach und schnell miteinander verbinden, indem einfach das die Einsteckfeder aufweisende Wandelement o.dgl. mit seiner Einsteckfeder in die Einstecknut das angrenzenden Wandelements angesteckt wird. Dies geschieht bei der Erfindung grundsätzlich von oben. Die Länge der Einsteckfeder in Längsrichtung der Wand und die Tiefe der Einstecknut sind dabei so groß, das eine formschlüssige Passung nicht nur quer zur Wandlängsrichtung sichergestellt ist, sondern auch eine Gelenkbeweglichkeit, also ein Verschwenken um eine etwa vertikale Achse, jedenfalls weitgehend unterbunden wird. Demgemäß ist auch das seitliche Spiel, das die Einsteckfeder im eingesteckten Zustand in der Nut hat, möglichst gering und zweckmäßig nur so groß, das ein problemloser Aufbau der Verkehrsleitwand an der Baustelle sicher gestellt ist. Die Länge der Einsteckfeder in Längsrichtung der Wand kann beispielsweise größer als 5 cm, vorzugsweise sogar größer als 8 cm bemessen sein.

Um eine besonders sichere Verbindung der Wandelemente untereinander zu gewährleisten, erstrecken sich die Nut-Feder-Verbindungen vorzugsweise über mindestens drei Viertel der Höhe der Betonwandelemente. Es ist auch möglich, dass mehrere Nut-Feder-Verbindungen parallel nebeneinander an den Stirnseiten der Betonwandelemente vorgesehen sind, wodurch die Verbindung besonders gut ausgesteift ist.

Um die Verriegelung der Einsteckfeder in der Einstecknut zu gewährleisten, können die Einsteckfeder und die Einstecknut mit in der eingesteckten Lage miteinander fluchtenden Querbohrungen versehen sein, durch die ein Riegelbolzen steckbar ist.

Eine einfache Konstruktion, die vorzugsweise bei der Herstellung von Beton-Fertigteilwandelementen zum Einsatz kommen kann, ist es, wenn die Einsteckfeder an einem Stahlprofil angeordnet ist, das an der Stirnseite des Betonwandelements befestigt ist. Das Stahlprofil kann zum Beispiel an der Stirnseite des Betonwandelements im Beton eingegossen und verankert sein. In ähnlicher Weise ist es möglich, dass die Einstecknut von einem an der Stirnseite des Betonwandelements eingegossenen Nutprofil gebildet wird. Um die zwischen den Wandelementen über deren Verbindungselemente übertragenen Längs- und Querkräfte und Momente gut absetzen zu können, können die Einsteckfeder und/oder die Einstecknut bzw. die diese aufweisenden Verbinderteile an einer Bewehrung des Betonwandelements angeschlossen sein.

Weitere Merkmale und Vorteile der Erfindung ergeben sich aus der nachfolgenden Zeichnung und Beschreibung, worin eine bevorzugte Ausführungsform der Erfindung an einem Beispiel näher erläutert wird. Es zeigt:
- **Fig. 1**: eine Verkehrsleitwand im Übergangsbereich zwischen einem in Ortbeton errichteten Verkehrsleiteinrichtungsabschnitt und einem daran anzuschließenden Verkehrsleiteinrichtungsabschnitt aus einzelnen Wandelementen in perspektivischer, teilweise geschnittener Darstellung;
- **Fig. 2**: den Gegenstand gemäß Fig. 1 im teilmontierten Zustand und teilweise im Schnitt; und
- **Fig. 3**: eine Einzelheit III der Verkehrsleitwand nach Fig.2 in vergrößerter Darstellung.

In den Zeichnungen ist mit 10 der Anschluss eines aus mehreren Beton-Wandelementen 11 bestehenden Verkehrsleiteinrichtungsabschnitts 12 an einem zweiten, in Ortbeton errichteten Verkehrsleiteinrichtungsabschnitt 13 bezeichnet. Als "Verkehrsleiteinrichtungsabschnitt" im Sinne der Erfindung sollen Leitwandbereiche oder - strecken beliebiger Länge verstanden werden, wie sie entlang von Straßen oder Fahrbahnen errichtet werden, um eine seitliche Begrenzung für den Verkehr zu schaffen. Dabei muss es sich auch nicht um Wände aus Beton oder Betonfertigteilen handeln, sondern es sollen auch andere Leitsysteme, beispielsweise solche aus Stahl wie z.B. transportable Stahlwände oder Leitplankensysteme unter diesen Begriff subsumiert werden, einschließlich etwaiger Zusatzkonstruktionen zu solchen Leitsystemen, bei denen es sich um parallel zu den eigentlichen Leitelementen für verunfallende Fahrzeuge hinter diesen errichtete Absorberkonstruktionen handeln kann. Auch erfasst der Begriff "Verkehrsleiteinrichtungsabschnitt" im Sinne der Erfindung im einfachsten Fall einzelne Wandelemente einer aus solchen errichteten Verkehrsleitwand, die untereinander verbunden werden bzw. sind.

Um einen sicheren Übergang zwischen den beiden Verkehrsleiteinrichtungsabschnitten 12, 13 zu schaffen, ist für den Anschluss im Verbindungsbereich 14 zwischen den beiden Wandabschnitten eine Verbindungsvorrichtung 15 vorgesehen, die im Wesentlichen aus zwei Verbinderteilen 16, 17 besteht, die an den Endbereichen 18,19 der beiden jeweiligen Verkehrsleiteinrichtungsabschnitte 12,13 fest angeordnet sind. Untereinander sind die Verbinderteile 16, 17 an ihren zueinander weisenden Stirnseiten 20,21 mit dort angeordneten Verriegelungsmitteln 22 formschlüssig verriegelbar. Die Verriegelungsmittel 22 bestehen aus Nut-Feder-Verbindungen mit einer sich im Wesentlichen vertikal erstreckenden Einsteckfeder 23 an einer Stirnseite 20 des einen Verbinderteils 16 und einer in Lage und Abmessungen an die Einsteckfeder 23 angepassten Einstecknut 24, die sich an der Stirnseite 21 des angrenzenden Verbinderteils 17 befindet. Dabei ist die Anordnung so getroffen, dass die Einsteckfeder 23 in ihrer in die Einstecknut 24 eingesteckten Lage (Fig.2) verriegelbar ist, so dass sie im fertig gestellten Zustand des Anschlusses zwischen den beiden Verkehrsleiteinrichtungsabschnitten bei und nach deren Aufbau nicht unbeabsichtigt aus der Nut wieder herausgleiten kann.

Die Verriegelung wird bewirkt zum einen durch einen Riegelbolzen 25, der durch Querbohrungen 26 und 27 steckbar ist, die an der Einsteckfeder 23 und der Einstecknut 24 so angeordnet sind, dass sie in der eingesteckten Lage der Einsteckfeder miteinander fluchten. Zum anderen ist die Einsteckfeder 23 zur Verriegelung in der Einstecknut 24 mit einer unten offenen Hakenausnehmung 28 versehen, während die Einstecknut 24 ein an die Hakenausnehmung 28 angepasstes Riegelteil 29 aufweist, das im montierten Zustand der Verbindungsvorrichtung von unten in die Hakenausnehmung 28 einfasst.

Aus Fig.3 kann man am Besten erkennen, dass die Hakenausnehmung 28 eine gebogene Haltefläche 30 aufweist und dass das Riegelteil 29 an diese gebogene Form der Hakenausnehmung viertelkreisförmig angepasst ist, so dass sich das mit der Einsteckfeder 23 versehene Verbinderteil 16 aufgrund des hohen Eigengewichts des Betonwandelements 11, an dem es fest angeschlossen ist, weitgehend von selbst mit seiner Stirnseite 20 gegen die Stirnseite 21 des die Einstecknut 24 aufweisenden Verbinderteils 17 an der Ortbetonwand 13 heranzieht. Hierdurch wird also sichergestellt, dass die Einsteckfeder 23 möglichst tief in die Einstecknut 24 einfasst. Anstelle der etwa kreissegmentförmigen Ausgestaltung könnte die Haltefläche natürlich auch keilförmig geneigt sein, wobei in diesem Fall das Riegelteil auch aus einem einfachen, die Einstecknut 24 quer durchsetzenden, beispielsweise zylindrischen Riegelzapfen bestehen kann, der in Linienberührung mit der schräg zur Vertikalen verlaufenden Haltfläche ein Hereinziehen der Feder in die Nut bewirkt, wenn die Wandelemente miteinander verbunden werden. Die hierdurch erreichte Zugbandwirkung, d.h. die über die Stirnwände der Verkehrsleiteinrichtungsabschnitte übertragenen, inneren Zugkräfte in Längsrichtung der Wand, bewirken eine ausgezeichnete Steifigkeit der Verbindung auch in ihrer Querrichtung, so dass ein verunfallendes, gegen die Wand anprallendes Fahrzeug nicht dazu führt, dass die Wand infolge der Anprallkräfte quer versetzt wird, sondern vielmehr die Belastung quer zur Längsrichtung der Wand in eine erhöhte Zugspannung in Wandlängsrichtung umgesetzt wird.

Die Einsteckfeder 23 wird gebildet von einem vorspringenden Stahlprofil, das an der Stirnseite 20 des ebenfalls aus Stahl bestehenden Verbinderteils 16 angeschweißt ist. Dieses als Stahl-Schweißkonstruktion ausgestaltete Verbinderteil 16 bildet einen Hüllschuh für das endseitige Wandelement 11 des Abschnitts 12, indem es an die Kontur des endseitigen Beton-Wandelementes 11 angepasst ist und dieses über etwa ein Drittel von dessen Länge überdeckt. Hierdurch legt sich der Hüllschuh mit seinen beiden an die seitlichen Wandflächen des endseitigen Wandelementes 11 des ersten Wandabschnittes 12 angepassten Seitenwänden, die nach oben konvergieren, an das Wandelement an und überdeckt dieses mit einer oberseitigen Abdeckung, welche die oberen Kanten der Seitenwände verbindet. Befestigt ist das Verbinderteil 16 an dem Wandelement 11 mittels quer durch seine Seitenwände eingebrachten Befestigungsmitteln 32, bei denen es sich beispielsweise um Gewindestangen oder Schraubenbolzen handeln kann, die durch Bohrungen in den Seitenwänden und dem Wandelement hindurch gesteckt und mit Schraubenmuttern gesichert sind. Alternativ kann es sich bei den Befestigungsmitteln 32 auch um Schwerlastanker handeln, die von beiden Seiten des Hüllschuhs im Wandteil festgedübelt werden.

Die Einstecknut 24 wird gebildet von einem stählernen Nutprofil 33 an der Stirnseite 21 des zweiten Verbinderteils 17, wobei die Breite der Nut 24 an die Dicke der Einsteckfeder 23 angepasst ist, so dass diese im eingesteckten Zustand im Wesentlichen zumindest weitestgehend spielfrei in die Nut einfasst. Das Nutprofil 24 kann an eine Längsbewehrung in der Betonwand 13 angeschlossen sein, um eine besonders feste Verbindung mit diesem zu gewährleisten.

Die Erfindung ist nicht auf das dargestellte und beschriebene Ausführungsbeispiel beschränkt. Vielmehr sind eine Reihe von Änderungen und Ergänzungen möglich, ohne den Rahmen der Erfindung zu verlassen. Beispielsweise kann eine erfindungsgemäße Verkehrsleiteinrichtung oder Verkehrsleitwand aus als Fertigbauteilen hergestellten Betonwandelementen aufgebaut sein, wobei die Anordnung so getroffen sein kann, dass die Betonwandelemente alle gleich ausgestaltet sind und somit an ihrer einen Stirnseite eine Einsteckfeder und an ihrer anderen Stirnseite eine Einstecknut aufweisen. Es ist aber auch möglich, Betonwandelemente mit Einsteckfedern bzw. Einstecknuten einschließlich der jeweils daran ausgebildeten Hakenausnehmungen bzw. Riegelteilen an jeweils beiden Stirnseiten auszugestalten und die unterschiedlichen Wandelementtypen dann abwechselnd aufzubauen. Eine derartige Anordnung erleichtert den Austausch einzelner Wandelemente aus einer fertig aufgebauten Verkehrsleitwand, wenn sich dies - beispielsweise nach einem Unfall - als notwendig erweisen sollte.

Es ist auch möglich, die Betonwandelemente an ihren Stirnseiten mit mehr als einer vertikalen Nut-Feder-Verbindung auszustatten, also beispielsweise je drei parallele Einsteckfedern und Einstecknuten über zumindest einen Teil der Höhe der Wandelemente vorzusehen, was insbesondere bei besonders großen und schweren Wandelementen in Frage kommt, die wegen besonders hoher Sicherheitsanforderungen aufgebaut werden sollen. Schließlich ist es auch nicht zwingend, dass die Einsteckfedern und Einstecknuten an separaten Verbinderteilen beispielsweise in Form der im Zusammenhang mit dem bevorzugten Ausführungsbeispiel beschriebenen Hüllschuhkonstruktionen vorgesehen sind. Sie können - insbesondere bei als Beton-Fertigbauteile gefertigten Wandelementen - auch unmittelbar in den Beton eingelassen werden oder bei Stahlkonstruktionen an diesen angeschweißt werden.

## Patentansprüche

1. Verkehrsleiteinrichtung mit in Wandlängsrichtung hintereinander angeordneten Verkehrsleiteinrichtungsabschnitten, die an ihren Stirnseiten mittels einer Verbindungseinrichtung untereinander verbunden sind, wobei die Verbindungseinrichtung (15) mindestens eine Nut-Feder-Verbindung mit einer sich im Wesentlichen vertikal erstreckenden Einsteckfeder (23) an einer Stirnseite (20) eines Verkehrsleiteinrichtungsabschnitts (12) und einer in Lage und Abmessungen an die Einsteckfeder (23) angepassten Einstecknut (24) an einer Stirnseite (21) eines angrenzenden Verkehrsleiteinrichtungsabschnitts (13) aufweist, wobei die in die zugehörige Einstecknut (24) einfassende Einsteckfeder (23) in ihrer eingesteckten Lage verriegelbar und mit einer oben oder unten offenen Hakenausnehmung (28) versehen ist und die Einstecknut (24) ein an die Hakenausnehmung angepasstes Riegelteil (29) aufweist, das im montierten Zustand der Verkehrsleiteinrichtung von oben oder unten in die Hakenausnehmung (28) einfasst, **dadurch gekennzeichnet, dass** die Hakenausnehmung (28) eine gebogene oder keilförmig geneigte Haltefläche (30) aufweist.

2. Verkehrsleiteinrichtung nach Anspruch 1, **dadurch gekennzeichnet, dass** die Verbindungseinrichtung (15) zum Anschluss des ersten Verkehrsleiteinrichtungsabschnitts (12) an dem zweiten Verkehrsleiteinrichtungsabschnitt (13) ein erstes, am ersten Verkehrsleiteinrichtungsabschnitt (12) anzuordnendes und festlegbares Verbinderteil (16) und ein zweites Verbinderteil (17) aufweist, das an dem zweiten Verkehrsleiteinrichtungsabschnitt (13) anzuordnen und festlegbar ist, wobei die beiden Verbinderteile (16,17) miteinander mittels der an ihren zueinander weisenden Stirnseiten (20,21) angeordneten Einsteckfeder (23) und Einstecknut (24) formschlüssig miteinander verriegelbar sind.

3. Verkehrsleiteinrichtung nach Anspruch 1 oder 2, **dadurch gekennzeichnet, dass** das erste Verbinderteil (16) und/oder das zweite Verbinderteil (17) an die Form des jeweiligen Verkehrsleiteinrichtungsabschnitts (12,13) angepasst ist/sind.

4. Verkehrsleiteinrichtung nach einem der Ansprüche 1 bis 3, **dadurch gekennzeichnet, dass** das erste Verbinderteil (16) und/oder das zweite Verbinderteil (17) als an die Kontur des jeweils zugehörigen ersten und/oder zweiten Verkehrsleiteinrichtungsabschnitts (12,13) angepasster Hüllschuh ausgestaltet ist/sind.

5. Verkehrsleiteinrichtung nach einem der Ansprüche 1 bis 4, **dadurch gekennzeichnet, dass** das erste Verbinderteil (16) und/oder das zweite Verbinderteil (17) als fest am jeweiligen Verkehrsleiteinrichtungsabschnitt (12,13) angeordnete oder montierbare Haube aus Stahlblech ausgestaltet ist.

6. Verkehrsleiteinrichtung nach einem der Ansprüche 1 bis 5, **dadurch gekennzeichnet, dass** der erste Verkehrsleiteinrichtungsabschnitt (12) von einem Wandelement (11) einer aus mehreren Wandelementen errichteten mobilen Verkehrsleitwand gebildet wird und dass das erste Verbinderteil (16) an dem endseitigen Wandelement (11) mittels dieses quer durchsetzenden Verriegelungsbolzen (32) arretierbar ist.

7. Verkehrsleiteinrichtung nach einem der Ansprüche 1 bis 6, **dadurch gekennzeichnet, dass** der zweite Verkehrsleiteinrichtungsabschnitt (13) von einer Ortbetonwand gebildet wird und das zweite Verbinderteil (17) am stirnseitigen Ende der Ortbetonwand nach Art einer verlorenen Schalung an dieser anbetoniert ist.

8. Verkehrsleiteinrichtung nach einem der Ansprüche 1 bis 7, **dadurch gekennzeichnet, dass** sich die Nut-Feder-Verbindungen (23,24) über mindestens drei Viertel der Höhe der Verkehrsleiteinrichtungsabschnitte (12,13) erstrecken.

9. Verkehrsleiteinrichtung nach einem der Ansprüche 1 bis 8, **dadurch gekennzeichnet, dass** mehrere Nut-Feder-Verbindungen parallel nebeneinander an den Stirnseiten der Verkehrsleiteinrichtungsabschnitte (12,13) vorgesehen sind.

10. Verkehrsleiteinrichtung nach einem der Ansprüche 1 bis 9, **dadurch gekennzeichnet, dass** die Einsteckfeder (23) und die Einstecknut (24) mit in der eingesteckten Lage miteinander fluchtenden Querbohrungen (26,27) versehen sind, durch die ein Riegelbolzen (25) steckbar ist.

11. Verkehrsleiteinrichtung nach einem der Ansprüche 1 bis 10, **dadurch gekennzeichnet, dass** die Einsteckfeder (23) an einem Stahlprofil angeordnet ist, das an der Stirnseite (20) des als Betonwandelement ausgestalteten Verkehrsleiteinrichtungsabschnitts (12) befestigt ist.

12. Verkehrsleiteinrichtung nach Anspruch 11, **dadurch gekennzeichnet, dass** das Stahlprofil an der Stirnseite (20) des Betonwandelements (12) im Beton eingegossen und verankert ist.

13. Verkehrsleiteinrichtung nach einem der Ansprüche 1 bis 12, **dadurch gekennzeichnet, dass** die Einstecknut (24) von einem an der Stirnseite (21) des Verkehrsleiteinrichtungsabschnitts (13) eingegossenen Nutprofil gebildet wird.

14. Verkehrsleiteinrichtung nach einem der Ansprüche 1 bis 13, **dadurch gekennzeichnet, dass** die Einsteckfeder (23) und/oder die Einstecknut (24) an einer Bewehrung des Verkehrsleiteinrichtungsabschnitts (13) angeschlossen ist/sind.

## Claims

1. Traffic guidance device comprising traffic guidance device portions which are arranged one behind another in the longitudinal direction of the wall and are interconnected on the end faces thereof by means of a connecting device, the connecting device (15) comprising at least one tongue and groove connection comprising an insertion tongue (23), which extends substantially vertically, on an end face (20) of a traffic guidance device portion (12) and an insertion groove (24), which is adapted to the insertion tongue (23) in position and dimensions, on an end face (21) of an adjoining traffic guidance device portion (13), it being possible to lock the insertion tongue (23) which is inserted into the associated insertion groove (24) in its inserted position, and said insertion tongue being provided with a hook recess (28) which is open at the top or the bottom and the insertion groove (24) comprising an interlocking part (29) which is adapted to the hook recess and is inserted from above or below into the hook recess (28) when the traffic guidance device is assembled, **characterised in that** the hook recess (28) has a retaining surface (30) which is curved or inclined in a wedge-shaped manner.

2. Traffic guidance device according to claim 1, **characterised in that** the connecting device (15) comprises, in order to connect the first traffic guidance device portion (12) to the second traffic guidance device portion (13), a first connector part (16) which is to be arranged and can be fixed on the first traffic guidance device portion (12), and a second connector part (17) which is to be arranged and can be fixed on the second traffic guidance device portion (13), it being possible to lock the two connector parts (16, 17) to one another in an interlocking manner by means of the insertion tongue (23) and insertion groove (24) arranged on the end faces (20, 21) thereof which face one another.

3. Traffic guidance device according to either claim 1 or claim 2, **characterised in that** the first connector part (16) and/or the second connector part (17) is/are adapted to the shape of the respective traffic guidance device portions (12, 13).

4. Traffic guidance device according to any of claims 1 to 3, **characterised in that** the first connector part (16) and/or the second connector part (17) is/are configured as an enveloping shoe which is adapted to the contour of the respective associated first and/or second traffic guidance device portions (12, 13).

5. Traffic guidance device according to any of claims 1 to 4, **characterised in that** the first connector part (16) and/or the second connector part (17) is configured as a hood which is made of a steel sheet and can be securely arranged or assembled on the respective traffic guidance device portions (12, 13).

6. Traffic guidance device according to any of claims 1 to 5, **characterised in that** the first traffic guidance device portion (12) is formed by a wall element (11) of a movable traffic guidance wall, which is constructed from a plurality of wall elements, and **in that** the first connector part (16) can be locked to the end-side wall element (11) by means of locking bolts (32) which pass transversely through said wall element.

7. Traffic guidance device according to any of claims 1 to 6, **characterised in that** the second traffic guidance device portion (13) is formed by a cast-in-situ concrete wall, and the second connector part (17) is concreted to the end-face end of the cast-in-situ concrete wall in the manner of permanent formwork.

8. Traffic guidance device according to any of claims 1 to 7, **characterised in that** the tongue and groove connections (23, 24) extend over at least three quarters of the height of the traffic guidance device portions (12, 13).

9. Traffic guidance device according to any of claims 1 to 8, **characterised in that** a plurality of tongue and groove connections are provided in parallel on the end faces of the traffic guidance device portions (12, 13).

10. Traffic guidance device according to any of claims 1 to 9, **characterised in that** the insertion tongue (23) and the insertion groove (24) are provided with transverse bores (26, 27) which align with one another in the inserted position, through which bores a tie bolt (25) can be inserted.

11. Traffic guidance device according to any of claims 1 to 10, **characterised in that** the insertion tongue (23) is arranged on a steel profile, which is fastened to the end face (20) of the traffic guidance device portion (12) which is configured as a concrete wall element.

12. Traffic guidance device according to claim 11, **characterised in that** the steel profile is cast in concrete and anchored to the end face (20) of the concrete wall element (12).

13. Traffic guidance device according to any of claims 1 to 12, **characterised in that** the insertion groove (24) is formed by a groove profile which is cast on the end face (21) of the traffic guidance device portion (13).

14. Traffic guidance device according to any of claims 1 to 13, **characterised in that** the insertion tongue (23) and/or the insertion groove (24) is/are connected to a reinforcement of the traffic guidance device portion (13).

## Revendications

1. Dispositif séparateur de voies de circulation avec des tronçons de dispositif séparateur de voies de circulation qui sont agencés les uns derrière les autres dans le sens de la longueur du muret et qui sont assemblés les uns aux autres par leurs côtés frontaux au moyen d'un dispositif d'assemblage,
le dispositif d'assemblage (15) comportant au moins un assemblage à rainure et languette avec une languette d'emboîtement (23) qui s'étend sensiblement verticalement sur un côté frontal (20) d'un tronçon de dispositif séparateur de voies de circulation (12) et avec une rainure d'emboîtement (24) qui est adaptée quant à sa position et à ses dimensions à la languette d'emboîtement (23) et qui s'étend sur un côté frontal (21) d'un tronçon de dispositif séparateur de voies de circulation adjacent (13),
la languette d'emboîtement (23) glissée dans la rainure d'emboîtement (24) associée pouvant être verrouillée dans sa position emboîtée et étant munie d'un évidement d'accrochage (28) ouvert en haut ou en bas et la rainure d'emboîtement (24) comportant une pièce de verrouillage (29) qui est adaptée à l'évidement d'accrochage et qui, lorsque le dispositif séparateur de voies de circulation est monté, pénètre par le haut ou par le bas dans l'évidement d'accrochage (28),
**caractérisé en ce que** l'évidement d'accrochage (28) comporte une surface de retenue (30) recourbée ou inclinée en forme de coin.

2. Dispositif séparateur de voies de circulation selon la revendication 1, **caractérisé en ce que** le dispositif d'assemblage (15) pour le raccordement du premier tronçon de dispositif séparateur de voies de circulation (12) au deuxième tronçon de dispositif séparateur de voies de circulation (13) comporte une première pièce d'assemblage (16) à associer au premier tronçon de dispositif séparateur de voies de circulation (12) et pouvant être fixée et une deuxième pièce d'assemblage (17) qui est à associer au deuxième tronçon de dispositif séparateur de voies de circulation (13) et qui peut être fixée, les deux pièces d'assemblage (16, 17) pouvant être verrouillées ensemble par concordance de forme au moyen de la languette d'emboîtement (23) et de la rainure d'emboîtement (24) agencées sur leurs côtés frontaux (20, 21) se faisant face l'un l'autre.

3. Dispositif séparateur de voies de circulation selon la revendication 1 ou 2, **caractérisé en ce que** la première pièce d'assemblage (16) et/ou la deuxième pièce d'assemblage (17) sont adaptées à la forme du tronçon de dispositif séparateur de voies de circulation (12, 13) respectif.

4. Dispositif séparateur de voies de circulation selon l'une des revendications 1 à 3, **caractérisé en ce que** la première pièce d'assemblage (16) et/ou la deuxième pièce d'assemblage (17) sont conçues comme des sabots enveloppants adaptés aux contours des premier et/ou deuxième tronçons de dispositif séparateur de voies de circulation (12, 13) respectivement associés.

5. Dispositif séparateur de voies de circulation selon l'une des revendications 1 à 4, **caractérisé en ce que** la première pièce d'assemblage (16) et/ou la deuxième pièce d'assemblage (17) sont conçues comme des capots en tôle d'acier agencés à demeure ou pouvant être montés sur les tronçons de dispositif séparateur de voies de circulation (12, 13) respectifs.

6. Dispositif séparateur de voies de circulation selon l'une des revendications 1 à 5, **caractérisé en ce que** le premier tronçon de dispositif séparateur de voies de circulation (12) est formé par un élément de muret (11) d'un muret séparateur de voies de circulation mobile constitué de plusieurs éléments de muret et **en ce que** la première pièce d'assemblage (16) peut être bloquée sur l'élément de muret terminal (11) au moyen de boulons de verrouillage (32) traversant transversalement ledit élément de muret.

7. Dispositif séparateur de voies de circulation selon l'une des revendications 1 à 6, **caractérisé en ce que** le deuxième tronçon de dispositif séparateur de voies de circulation (13) est formé par un muret en béton coulé en place et **en ce que** la deuxième pièce d'assemblage (17) est bétonnée sur l'extrémité frontale du muret en béton coulé en place à la manière d'un coffrage perdu sur celui-ci.

8. Dispositif séparateur de voies de circulation selon l'une des revendications 1 à 7, **caractérisé en ce que** les assemblages à rainure et languette (23, 24) s'étendent sur au moins trois quarts de la hauteur des tronçons de dispositif séparateur de voies de circulation (12, 13).

9. Dispositif séparateur de voies de circulation selon l'une des revendications 1 à 8, **caractérisé en ce que** plusieurs assemblages à rainure et languette sont prévus parallèlement les uns à côté des autres sur les côtés frontaux des tronçons de dispositif séparateur de voies de circulation (12, 13).

10. Dispositif séparateur de voies de circulation selon l'une des revendications 1 à 9, **caractérisé en ce que** la languette d'emboîtement (23) et la rainure d'emboîtement (24) sont munies de trous transversaux (26, 27) qui sont alignés les uns avec les autres en position emboîtée et à travers lesquels un boulon de verrouillage (25) peut être enfoncé.

11. Dispositif séparateur de voies de circulation selon l'une des revendications 1 à 10, **caractérisé en ce que** la languette d'emboîtement (23) est agencée sur un profilé en acier qui est fixé au côté frontal (20) du tronçon de dispositif séparateur de voies de circulation (12) conçu comme un élément de muret en béton.

12. Dispositif séparateur de voies de circulation selon la revendication 11, **caractérisé en ce que** le profilé en acier est noyé et ancré dans le béton sur le côté frontal (20) de l'élément de muret en béton (12).

13. Dispositif séparateur de voies de circulation selon l'une des revendications 1 à 12, **caractérisé en ce que** la rainure d'emboîtement (24) est formée par un profil rainuré noyé dans le côté frontal (21) du tronçon de dispositif séparateur de voies de circulation (13).

14. Dispositif séparateur de voies de circulation selon l'une des revendications 1 à 13, **caractérisé en ce que** la languette d'emboîtement (23) et/ou la rainure d'emboîtement (24) sont raccordées à une armature du tronçon de dispositif séparateur de voies de circulation (13).
